# EUROPÄISCHE PATENTSCHRIFT

(11) **EP 1 752 605 B1**
(45) Veröffentlichungstag und Bekanntmachung des Hinweises auf die Patenterteilung: **21.11.2012**
(21) Anmeldenummer: 06118641.7
(22) Anmeldetag: 09.08.2006
(51) Int. Cl.: E06B 9/36

(54) **Laufwagen für eine Vertikaljalousie**
Trolley for a vertical blind
Chariot pour un store à lamelles verticales

(30) Priorität: 10.08.2005 DE 102005038075
(43) Veröffentlichungstag der Anmeldung: 14.02.2007
(73) Patentinhaber: Hunter Douglas Industries Switzerland GmbH, 6006 Luzern (CH)
(72) Erfinder: Gramsch, Wilfried, 27616, Beverstedt (DE)
(74) Vertreter: Tappe, Udo

(56) Entgegenhaltungen:
- DE-A1- 1 709 535
- DE-A1- 2 807 440

## Beschreibung

Die Erfindung betrifft einen Laufwagen für eine Vertikaljalousie mit einem Gehäuse, einem in dem Gehäuse um seine Längsachse drehbar gelagerten Lamellenhaken, der mittels Antriebsmitteln drehend antreibbar ist, und mit einem Anschlag, der ein Verdrehen des Lamellenhakens über eine Grundstellung hinaus verhindert, wobei der Anschlag mit den Antriebsmitteln zum Ausrichten des Lamellenhakens in der Grundstellung zusammenwirkt, die Antriebsmittel eine Antriebshülse mit einem Zahnkranzabschnitt auf zumindest einem Teil des Außenumfangs und ein Schneckenrad mit mindestens einem Gang eines Schneckenaußengewindes aufweist, und ein Stimende des Schneckenganges mit einer dem Zahnkranzabschnitt benachbarten auf dem Außenumfang der Antriebshülse angeordneten Anschlagfläche zusammenwirkt

Ein derartiger Laufwagen ist aus der DE 17 09 535 A1 für eine Vertikaljalousie bekannt. Derartige Vertikaljalousien werden zum Verschatten oder als Sichtschutz eingesetzt.

Üblicherweise ist eine durchgehende Welle vorgesehen, auf der die Laufwagen längs verschiebbar angeordnet sind und mittels derer die Antriebsmittel für die Lamellenhaken angetrieben werden. Diese Antriebswelle dient üblicherweise zum Verstellen des Anstellwinkels der einzelnen Vertikallamellen. Bei der Verwendung eines sogenannten Monogetriebes kann es beim Zufahren der Vertikaljalousie beim Auftreffen auf ein Hindernis, wie beispielsweise einen Blumentopf in der Fensterbank, auftreten, dass sich diese Vertikallamellen schräg stellen und die Vertikaljalousie nicht zugefahren werden kann. Wird dann das Monogetriebe in Gegenrichtung zum Öffnen der Vertikaljalousie betätlgt, schwenken die einzelnen Lamellen zunächst in ihre Endstellung, bevor die Lamellen dann wleder zu einem Paket zusammen gefahren werden. Hierbei kann es vorkommen, dass die durch das Hindernis in Schräglage befindliche Lamelle mit der Führungsnut der oberen Führungsschiene der Vertikaljalousle einfädelt und dadurch blockiert Wird dies nicht erkannt, führt ein weiteres Betätigen des Monogetriebes zu einem Überspringen eines zum Antreiben der Lamellenhaken verwendeten Schneckenrades. Selbst wenn man jetzt die blockierte Lamelle befreit, lässt sich die durch das Überspringen des Schneckenrades resultierende Fehlstellung der Lamelle nicht mehr zerstörungsfrei beheben. Ein ähnliches Problem kann auch beim Öffnen der Vertikaljalousie auftreten.

Das der Erfindung zugrunde liegende Problem ist es, einen Laufwagen für eine Vertikaljalousie anzugeben, bei dem sich eine Fehlstellung einer Lamelle einfach und zerstörungsfrei beheben lässt.

Das Problem wird dadurch gelöst, dass bei einem Laufwagen der eingangs genannten Art die Anschlagfläche schräg zur Axialrichtung der Antriebshülse angeordnet ist.

Auf diese Weise kann ein gezieltes Antreiben des Lamellenhakens mittels der Antriebsmittel gegen den Anschlag zum Rückspringen eines Schneckenrades in die gewünschte Position und somit zum Ausrichten der fehl gestellten Lamelle verwendet werden.

Bei einer Weiterbildung der Erfindung bewirkt der Anschlag bei einem Antreiben des Lamellenhakens über die Grundstellung hinaus ein Durchrutschen der Antriebsmittel. Dadurch lässt sich zerstörungsfrei die erwünschte Positionierung der Lamelle erzielen.

Des Weiteren weist die Antriebsmittel eine Antriebshülse mit einem Zahnkranzabschnitt auf zumindest einem Teil des Außenumfangs und ein Schneckenrad mit mindestens einem Gang eines Schneckenaußengewindes auf. Diese Antriebsmittel sind im Spritzgussverfahren einfach und kostengünstig herzustellen. Das Schneckenrad kann mittels einer Antriebswelle angetrieben werden.

Es ist dabei von Vorteil, wenn ein Stimende des Schneckenganges mit einer dem Zahnkranzabschnitt benachbart auf dem Außenumfang der Antriebshülse angeordneten Anschlagfläche zusammenwirkt. Das Anstoßen des Stimendes auf die Anschlagfläche bewirkt in diesem Fall den Anschlag und kann einfach kinematisch für eine Positionierung der Lamelle verwendet werden. Dabei ist die Anschlagfläche schräg zur Axialrichtung der Antriebshülse angeordnet.

Der Winkel sollte dabei aber kleiner als rechtwinklig zu der Axialrichtung sein. Auf diese Weise kann beim Auftreffen des Stirnendes auf die Anschlagfläche das Stirnende von der Anschlagfläche abgleiten.

Mit der Erfindung wird gewährleistet, dass bei einer Fehlstellung einer einzelnen Lamelle diese beim Erreichen ihrer Endstellung so lange durchrutscht, bis alle anderen Lamellen ebenfalls in der Endstellung angelangt sind. Auf diese Weise ist eine einfache Korrektur einer Fehlstellung möglich.

Eine andere Weiterbildung zeichnet sich dadurch aus, dass die Anschlagfläche einen ersten Abschnitt, der um einen ersten Winkel gegen die Axialrichtung geneigt ist, und einen zweiten Abschnitt aufweist, der um einen kleineren zweiten Winkel gegen die Axialrichtung geneigt ist. Diese Ausführungsform ist insbesondere bei der Automatenmontage der Vertikaljalousien von Vorteil, weil dabei der erste Abschnitt mit dem ersten Winkel einen spürbaren Widerstand bildet, so dass die einzelnen Laufwagen gegen diesen Widerstand positioniert werden können. Gleichzeitig ist aber bei Überschreiten einer vorbestimmten Kraft ein Abrutschen auf dem ersten Abschnitt gewährleistet wobei beim Auftreffen des Stirnendes auf den zweiten Abschnitt mit dem kleineren zweiten Winkel ein Durchrutschen der Antriebsmittel gewährleistet wird.

Bei der Erfindung ist es außerdem von Vorteil, dass das Stirnende des Schneckenganges der Anschlagfläche entsprechend schräg zur Axialrichtung des Schneckenrades ist. Auf diese Weise sind beim Anschlagen des Stirnendes auf den Anschlagabschnitt das Stirnende und der Anschlagabschnitt im Wesentlichen parallel zueinander, so dass diese gut aufeinander abrutschen können.

Nachfolgend wir ein Ausführungsbeispiel der Erfindung anhand der Zeichnungen näher erläutert. Es zeigen:
- Fig.1: eine schematische Teildarstellung einer Vertikaljalousie mit den Erfindungsmerkmalen,
- Fig. 2: eine schematische Darstellung eines Laufwagens mit den Erfindungsmerkmalen,
- Fig. 3: eine Darstellung eines Schneckenrades des Laufwagens von Fig. 2,
- Fig. 4: eine Darstellung einer Antriebshülse des Laufwagens von Fig. 2,
- Fig. 5: die Antriebshülse und das Schneckenrad in einer ersten Anschlagsstellung,
- Fig. 6: die Antriebshülse in einer anderen Darstellung und
- Fig. 7: die Antriebshülse und das Schneckenrad in einer zweiten Anschlagstellung.

Fig. 1. zeigt eine schematische Teildarstellung einer Veritkaljalousie mit den Erfindungsmerkmalen. Abgebildet ist eine Tragschiene 10 in der mehrere Laufwagen 11 angeordnet sind. Die Laufwagen 11 tragen jeweils einen Lamellenhaken 12, der in den Laufwagen 11 jeweils verschwenkbar ist. Am unteren Ende des Lamellenhakens 12 ist jeweils ein Lamellenhalter 13 angeordnet, in den nicht in der Figur dargestellte Lamellen als Sonnenschutz oder Sichtschutz eingehängt werden können. Im Betrieb werden die einzelnen Laufwagen über eine nicht in der Figur dargestellte Antriebswelle zum Verschwenken der Lamellenhaken angetrieben. Betätigt werden die Antriebswelle und die Lamellenhaken mittels eines ebenfalls nicht in der Figur dargestellten Monogetriebes.

Fig. 2 zeigt eine schematische Darstellung eines Laufwagens 11. Zur besseren Übersicht ist das Gehäuse des Laufwagens 11 im Schnitt ohne Schraffur dargestellt. Der Laufwagen 11 weist eine Antriebshülse 14 und ein Schneckenrad 15 auf, die miteinander in Eingriff stehen. Die Antriebshülse 14 trägt den Lamellenhaken 12, während das Schneckenrad 15 auf bekannte Weise von einer nicht in der Figur dargestellten Antriebswelle zu einer Drehung angetrieben werden kann. Der Lamellenhaken 12 und die Antriebshülse 14 können einstückig oder separat ausgebildet sein.

Fig. 3 zeigt eine Darstellung des Schneckenrades 15. Wie sich der Figur entnehmen lässt, weist das Schneckenrad 15 einen Schneckengang 16 auf, der zwei Stirnenden 17, 18 hat. Im Bereich der Stirnenden 17, 18 gibt es eine Überlappung des Schneckenganges 16. Wie sich der Figur außerdem entnehmen lässt, sind die Stirnenden 17, 18 gegen die Axialrichtung des Schneckenrades 16 geneigt angeordnet. Im Einzelnen beträgt die Neigung der Stirnenden 17, 18 zehn Grad gegen die Axialrichtung. Die Neigung der Stirnenden 17, 18 wird abhängig von dem gewünschten Druckpunkt gewählt.

Fig. 4 zeigt eine perspektivische Darstellung der Antriebshülse 14. Wie sich der Figur entnehmen lässt, weist die Antriebshülse 14 an einem Teil ihrer Außenumfangsfläche einen Zahnkranzabschnitt 19 zur Wechselwirkung mit dem Schneckengang 16 auf. Auf einer Seite dem Zahnkranzabschnitt 19 benachbart ist ein Anschlag mit einem ersten Anschlagabschnitt 20 und einem zweiten Anschlagabschnitt 21 angeordnet. Der erste Anschlagabschnitt 20 ist schräg zur Axialrichtung der Antriebshülse 14 angeordnet. Der Winkel des ersten Anschlagabschnittes 20 gegen die Axialrichtung beträgt etwa 80°. Der Winkel des zweiten Anschlagabschnittes 21 gegen die Axialrichtung ist kleiner als der Winkel des ersten Anschlagabschnittes.

Fig. 5 zeigt die Wechselwirkung der Antriebshülse 14 und des Schneckenrades 15 in einer ersten Anschlagstellung. In dieser ersten Anschlagstellung stößt das Stirnende 18 auf den ersten Anschlagabschnitt 20 und verhindert so ein weiteres Drehen des Schneckenrades zum Rotieren der Antriebshülse gegen den Uhrzeigersinn. Das Stirnende 18 und der erste Anschlagabschnitt 20 stoßen dabei in etwa parallel aufeinander. Diese Position dient zum Positionieren der einzelnen Laufwagen bei der automatisierten Montage. Soll im montierten Zustand die Fehlstellung einer einzelnen Lamelle beseitigt werden, wird mittels der Antriebswelle das Schneckenrad mit erhöhter Kraft gegen den Anschlagabschnitt 20 angetrieben. Dabei gleitet das Stirnende 18 auf dem Anschlagabschnitt 20 so weit ab, bis es in den Bereich des Anschlagabschnittes 21 gerät. Da dieser Anschlagabschnitt 21 stärker geneigt ist, also unter einem kleineren Winkel gegen die Achse der Antriebshülse angeordnet ist, gleitet das Stirnende 18 sodann leicht über den Anschlagabschnitt 21 in der Figur nach unten hin ab, wodurch der Schneckengang 16 im Bereich des Stirnendes 17 über den benachbarten Zahn 22 des Zahnkranzes 19 überspringt.

Fig. 6 zeigt eine weitere perspektivische Darstellung der Antriebshülse 14. Gezeigt ist ein Anschlag 23, der am von dem Zahn 22 abgewandten Ende des Zahnkranzabschnittes 19 angeordnet ist. Der Anschlag 23 ist ebenfalls schräg zur Längsachse der Antriebshülse 14 angeordnet und schließt mit dieser einen verhältnismäßig kleinen Winkel ein.

Fig. 7 zeigt das Zusammenwirken der Antriebshülse 14 mit dem Schneckenrad 15 in einer zweiten Endstellung. In dieser zweiten Endstellung stößt das Stirnende 17 an den Anschlag 23 an. Bei einem Antreiben des Schneckenrades 15 gegen den Widerstand gleitet das Stirnende 17 auf dem Anschlag 23 ab, so dass der Schneckengang 16 im Bereich des Stirnendes 18 über den benachbarten Zahn 24 des Zahnkranzabschnittes 19 springt.

### Bezugseichenliste:

- 10: Tragschiene
- 11: Laufwagen
- 12: Lamellenhaken
- 13: Lamellenhalter
- 14: Antriebshülse
- 15: Schneckenrad
- 16: Schneckengang
- 17: Stirnende
- 18: Stirnende
- 19: Zahnkranzabschnitt
- 20: Anschlagabschnitt
- 21: Anschlagabschnitt
- 22: Zahn
- 23: Anschlag
- 24: Zahn

## Patentansprüche

1. Laufwagen für eine Vertikaljalousie mit einem Gehäuse, einem in dem Gehäuse um seine Längsachse drehbar gelagerten Lamellenhaken (12), der mittels Antriebsmitteln (14, 15) drehend antreibbar ist, und mit einem Anschlag (20, 21, 23), der ein Verdrehen des Lamellenhakens (12) über eine Grundstellung hinaus verhindert, wobei der Anschlag (20, 21, 23) mit den Antriebsmitteln (15) zum Ausrichten des Lamellenhakens (12) in der Grundstellung zusammenwirkt, die Antriebsmittel (14, 15) eine Antriebshülse (14) mit einem Zahnkranzabschnitt (19) auf zumindest einem Teil des Außenumfangs und ein Schneckenrad (15) mit mindestens einem Gang (16) eines Schneckenaußengewindes aufweist, und ein Stimende (17, 18) des Schneckenganges (16) mit einer dem Zahnkranzabschnitt (19) benachbarten auf dem Außenumfang der Antriebshülse (14) angeordneten Anschlagfläche (20, 21, 23) zusammenwirkt **dadurch gekennzeichnet, dass** die Anschlagfläche (20, 21, 23) schräg zur Axialrichtung der Antriebshülse (14) angeordnet ist.

2. Laufwagen nach Anspruch 1, **dadurch gekennzeichnet, dass** der Anschlag (20, 21, 23) bei einem Antreiben des Lamellenhakens (12) über die Grundstellung hinaus ein Durchrutschen der Antriebsmittel (15) bewirkt.

3. Laufwagen nach Anspruch 1 oder 2, **dadurch gekennzeichnet, dass** die Anschlagfläche einen ersten Abschnitt (20), der um einen ersten Winkel gegen die Axialrichtung geneigt ist, und einen zweiten Abschnitt (21) aufweist, der um einen kleineren zweiten Winkel gegen die Axialrichtung geneigt ist.

4. Laufwagen nach einem der vorhergehenden Ansprüche, **dadurch gekennzeichnet, dass** das Stimende (17, 18) des Schneckenganges (16) der Anschlagfläche (20, 21, 23) entsprechend schräg zur Axialrichtung des Schneckenrades (15) ist.

## Claims

1. Trolley for a vertical blind with a housing, in which housing is mounted a lamella hook (12) that can be rotated about its longitudinal axis, said hook being rotatably drivable by means of driving means (14, 15), and with an end stop (20, 21, 23) that prevents the lamella hook (12) rotating beyond a given position, wherein the end stop (20, 21, 23) cooperates with the driving means (15) to line up the lamella hook (12) in the given position, the driving means (14, 15) possesses a drive casing (14) with a sprocket section (19) on at least a part of the outer circumference and a worm wheel (15) with at least one turn (16) of a worm external thread, and a front end (17, 18) of the screw turn (16) cooperates with an end stop surface (20, 21, 23) located adjacent to the sprocket section (19) on the outer circumference of the drive casing (14), **characterised in that** the end stop surface (20, 21, 23) is arranged at an angle to the axial direction of the drive casing (14).

2. Trolley according to claim 1, **characterised in that** the end stop (20, 21, 23) causes the drive means (15) to slide when the lamella hook (12) is driven beyond the given position.

3. Trolley according to claim 1 or 2, **characterised in that** the end stop surface has a first section (20) that is inclined at a first angle to the axial direction, and a second section (21) that is inclined at a smaller angle to the axial direction.

4. Trolley according to one of the previous claims, **characterised in that** the front end (17, 18) of the screw turn (16) of the end stop surface (20, 21, 23) is correspondingly inclined to the axial direction of the worm wheel (15).

## Revendications

1. Chariot pour un store à lamelles verticales, comprenant un boîtier, un crochet lamellaire (12) logé de manière rotative autour son axe longitudinal dans ledit boîtier, lequel crochet est apte à être entraîné en rotation moyennant des moyens d'entraînement (14, 15), et comprenant une butée (20, 21, 23) empêchant une rotation dudit crochet lamellaire (12) au delà d'une position initiale, à ladite butée (20, 21, 23) coopérant avec lesdits moyens d'entraînement (15) pour l'alignement dudit crochet lamellaire (12) dans la position initiale, dans lequel lesdits moyens d'entraînement (14, 15) comprennent une douille d'entraînement (14) à un segment à couronne dentée (19) sur au moins une partie de la périphérie extérieure et une roue hélicoïdale (15) à au moins une spire de vis (16) d'un filet de vis extérieur, et une extrémité de face (17, 18) de ladite spire de vis (16) coopère avec une surface d'arrêt (20, 21, 23) disposée sur la périphérie extérieure de ladite douille d'entraînement (14), qui est adjacente audit segment à couronne dentée, c a r a c t é r i s é en ce que ladite surface d'arrêt (20, 21, 23) est disposée en biais relativement au sens axial de ladite douille d'entraînement (14).

2. Chariot selon la revendication 1, **caractérisée en ce que** ladite butée (20, 21, 23) cause un dérapage desdits moyens d'entraînement (15) quand ledit crochet lamellaire (12) est entraîné au-delà de ladite position initiale.

3. Chariot selon la revendication 1 ou 2, **caractérisé en ce que** ladite surface d'arrêt comprend une première partie (20) inclinée à un premier angle relativement audit sens axial, et une deuxième partie (21) inclinée à un plus petit deuxième angle relativement audit sens axial.

4. Chariot selon une quelconque des revendications précédentes, **caractérisé en ce que** ladite extrémité de face (17, 18) de ladite spire de vis hélicoïdale (16) de ladite surface d'arrêt (20, 21, 23) est inclinée, de façon correspondante, relativement audit sens axial de ladite roue hélicoïdale (15).
